# EUROPÄISCHE PATENTSCHRIFT

(11) **EP 2 966 226 B1**
(45) Veröffentlichungstag und Bekanntmachung des Hinweises auf die Patenterteilung: **10.10.2018**
(21) Anmeldenummer: 15164234.5
(22) Anmeldetag: 20.04.2015
(51) Int. Cl.: E02F 3/28, E02F 3/36, E02F 3/627, E02F 5/28, E21D 9/10, B62D 55/00, E01C 19/40

(54) **AN BAUMASCHINE ANGEORDNETER AUSLEGER FÜR ANBAUGERÄTE**
BOOM FOR ATTACHMENTS ATTACHED TO CONSTRUCTION MACHINE
POTENCE DISPOSÉE SUR UN ENGIN POUR ÉQUIPEMENT ANNEXE

(30) Priorität: 11.07.2014 DE 202014103208 U
(43) Veröffentlichungstag der Anmeldung: 13.01.2016
(73) Patentinhaber: Schreiber, Robert, 85461 Bockhorn (DE)
(72) Erfinder: Schreiber, Robert, 85461 Bockhorn (DE)
(74) Vertreter: Hansen, Jochen

(56) Entgegenhaltungen:
- US-A- 2 312 255
- US-A- 2 491 797
- US-A- 2 948 973
- US-A- 4 953 625
- US-A- 5 470 175
- US-A1- 2006 230 646
- US-A1- 2011 016 756
- US-B1- 7 152 517

## Beschreibung

Die Erfindung betrifft eine Baumaschine mit an einem Unterwagen angeordnetem Kettenlaufwerk und mit Ausleger, wobei der Ausleger in Fahrtrichtung der Baumaschine seitlich absteht, mit einem beweglichen Auslegerarm ausgestattet ist und am Unterwagen innerhalb des Kettenlaufwerks befestigt ist.

Eine derartige Baumaschine mit Ausleger ist aus der US 4,953,625 als anpassbare Planiervorrichtung an einer Ketten-geführten Erdbaumaschine bekannt. Der Ausleger ist am Unterwagen innerhalb des Kettenlaufwerks befestigt und weist einen Auslegerarm auf, der in Fahrtrichtung seitlich von der Baumaschine absteht. Damit ist ein Seitenausleger bekannt, der die an seinem Anbaugerät wirkenden Kräfte nahe am Boden direkt in das Kettenfahrwerk der Baumaschine einleitet.

Ferner sind Ausleger grundsätzlich an Planierraupen bekannt, bei denen das Planierschild um eine horizontale, innerhalb der Kettenführung und rechtwinklig zur Fahrzeuglängsachse angeordnete Achse, meist mit der Achse der hinteren Laufrolle übereinstimmend schwenkbar gehaltert ist.

Die US 2,491,797 beschreibt ein Anbaugerät zur Böschungsprofilierung für eine Baumaschine mit Kettenlaufwerk. Insbesondere wird die Anwendung zur seitlichen Schotterprofilierung an Bahnschienen beschrieben.

Die US 2006/230646 zeigt einen Bürgersteighobel, der als Anbaugerät für eine Baumaschine mit Kettenlaufwerk ausgebildet ist.

Die US 2011/016756 zeigt eine Baumaschine mit Kettenlaufwerk, bei dem ein Ausleger seitlich absteht und einen beweglichen Auslegerarm aufweist.

Die US 3,298,547 beschreibt eine Erdbearbeitungsmaschine mit Kettenlaufwerk, die am Unterwagen innerhalb des Kettenlaufwerks angelenkt einen Ausleger aufweist, auf dem ein Eingefäßstandbagger um eine vertikale Achse drehbar aufgestellt ist. Diese Anordnung ist für eine kontinuierlich fortschreitende Bearbeitung (Bodenglättung) nicht geeignet.

Ferner sind Seitenausleger an Radfahrzeugen bekannt, die ein seitliches Arbeiten, beispielsweise im Randbereich von Verkehrswegen zum sogenannten Profilschneiden, erlauben.

Die Aufgabe der Erfindung besteht darin, einen Ausleger an einer Baumaschine für einen seitlichen Einsatz in Fahrtrichtung neben dieser Baumaschine mit gleichwohl erheblichen Lasten und somit Drehmomenten, wie beispielsweise für das seitliche Planieren, Grabenfräsen oder Asphaltfräsen anzugeben, der stabil und auch für die Anwendung für schwierige Baugründe geeignet ist und dabei ein schnelles Auswechseln des Auslegers und/oder der Anbaugeräte erlaubt.

Gelöst wird diese Aufgabe mit einem Ausleger gemäß Anspruch 1.

Dadurch, dass der Ausleger mit einer Auslegerbefestigungsplatte zur abnehmbaren Befestigung am Unterwagen innerhalb des Kettenlaufwerks befestigt ist und der Ausleger mit einer Schnellkupplungsplatte am distalen Ende des Auslegerarms zum Halten von Anbaugeräten ausgestattet ist, kann durch die abnehmbare Befestigung dieser Seitenausleger bei Nichtgebrauch und insbesondere zum Transport der Baumaschine mit geringem Aufwand abgebaut und an einer neuen Baustelle wieder angesetzt werden. Ebenso sind die Anbaugeräte für den jeweiligen Einsatzzweck über die standardisierte Schnellkupplungsplatte jederzeit wechselbar.

Wenn der Auslegerarm einen teleskopierbaren Abschnitt nahe der Schnellkupplungsplatte aufweist, kann der Arbeitsabstand des an der Schnellkupplungsplatte angebrachten Anbaugerätes in Fahrtrichtung seitlich von der Baumaschine auf die gewünschte Arbeitsentfernung passend eingestellt werden.

Dadurch, dass die Auslegerbefestigungsplatte zur abnehmbaren Befestigung am Unterwagen innerhalb des Kettenlaufwerks ein Wechselsystem aufweist, kann der gesamte Ausleger für den Transport besonders schnell und einfach abgebaut und wieder montiert werden. Ferner ist ein Wechsel von einem Auslegertyp zu einem anderen Auslegertyp erheblich erleichtert.

Wenn der Auslegerarm eine Parallelverstellung nahe der Auslegerbefestigungsplatte aufweist, kann eine feinfühlige Höheneinstellung des am Ausleger angebauten Anbaugeräts erreicht werden, ohne dass dieser in seiner räumlichen Orientierung gekippt, geschwenkt oder verdreht wird. Die Parallelverstellung wird bevorzugt über einen ersten Hydraulikzylinder angesprochen, der diagonal über die parallelogrammartig angelenkten Schenkel der Parallelverstellung verspannt ist.

Dadurch, dass an der Befestigungsplatte eine erste lotrechte Schwenkachse vorgesehen ist, kann bei Nichtgebrauch des Seitenauslegers beziehungsweise für den Transport der Baumaschine von einer Baustelle zur nächsten der Ausleger platzsparend seitlich angeschwenkt werden.

Dadurch, dass an der Schnellkupplungsplatte eine dritte lotrechte Schwenkachse vorgesehen ist, kann das am Auslegerarm über die Schnellkupplungsplatte angebrachte Anbaugerät im jeweils gewünschten Arbeitswinkel ausgerichtet werden. Bevorzugt ist zum Schwenken um die dritte lotrechte Schwenkachse ein dritter Hydraulikzylinder vorgesehen, beispielsweise kann der dritte Hydraulikzylinder über einen kurzen Schwenkarm an der dritten lotrechten Schwenkachse so angelenkt werden, dass die Schnellkupplungsplatte und somit das daran befestigte Anbaugerät jeweils beidseitig vom Totpunkt dieses Schwenkmechanismusses um jeweils ca. 90° verschwenkt werden kann. Der Totpunkt kann dabei durch geschicktes Ansteuern des Hydraulikzylinders oder durch manuelle Hilfe am Anbaugerät durch eine Hilfsperson überbrückt werden.

Wenn als Anbaugeräte zum bedarfsweisen Befestigen an der Schnellkupplungsplatte ein Planierschild, eine Grabenfräse, eine Asphalteinbaubohle, ein Verdichterrad oder ein Erosionsschutzstreifenbearbeiter vorgesehen sind, können eine Vielzahl von seitlichen (Erd-)Bearbeitungen kontinuierlich fortschreitend ausgeführt werden, ohne, dass der Seitenraum befahren werden muss. So können beispielsweise Radwege neben einer Straße planiert, erstellt und verfestigt werden. Ebenso können Straßen-begleitende Drainagegräben effektiv mit einer Grabenfräse erstellt werden.

Dadurch, dass zwischen der Parallelverstellung und dem teleskopierbaren Abschnitt eine zweite lotrechte Schwenkachse mit Flanschplatte vorgesehen ist, kann der Ausleger bei Nichtgebrauch quasi seitlich und vorne (bzw. hinten) um die Baumaschine herum zum Transport angeklappt werden. Somit kann vermieden werden, dass der komplette Ausleger bei jeder Arbeitsunterbrechung, bei Transportfahrten oder bei Nichtgebrauch jeweils vollständig von der Baumaschine getrennt werden muss.

Wenn an der Flanschplatte eine horizontale Schwenkachse vorgesehen ist, kann die Höhenlage und damit der Arbeitsbereich für das am Ende des Auslegerarms angesetzte Anbaugerät nochmals verändert werden. Im Gegensatz zur Parallelverstellung wird dabei jedoch keine allein parallele Höhenlageänderung erreicht, sondern der gesamte teleskopierbare Abschnitt des Auslegerarms mit der daran angesetzten Schnellkupplungsplatte und dem daran sitzenden Anbaugerät um die horizontale Achse verschwenkt.

Um bei besonders kraftaufnehmenden Tätigkeiten mit dem jeweils montierten Anbaugerät eine wirksame Übertragung und Ableitung der daraus resultierenden Drehmomente, insbesondere bei weit ausgefahrenem Ausleger zu erreichen, ist eine Verstärkungsstrebe zwischen dem Unterwagen und dem Auslegerarm vorgesehen.

Nachfolgend wird ein Ausführungsbeispiel der Erfindung anhand der beiliegenden Zeichnungen detailliert beschrieben
Darin zeigt:
- Fig. 1: in einer teils geschnittenen Seitenansicht einen Ausleger an einem Kettenfahrwerk und
- Fig. 2: den an einer kettengeführten Baumaschine angeordneten Ausleger gemäß Fig. 1 in einer Draufsicht.

In Fig. 2 ist eine kettengeführte Baumaschine 1 in einer skizzenhaften Teilaufsicht dargestellt. Die Baumaschine 1 weist einen Unterwagen 10 auf, an dem ein Kettenlaufwerk 11 vorgesehen ist. Im in Fig. 2 dargestellten rechten Kettenlaufwerk 11 ist innerhalb der Kettenführung nahe einer vorderen Laufrolle 13 eine Befestigungsplattenbasis 12 am Unterwagen 10 vorgesehen.

An der Befestigungsplattenbasis 12 ist ein Ausleger 2 mit einem im Wesentlichen gradlinigen Auslegerarm 20 über eine flanschartige Auslegerbefestigungsplatte 22 an der Baumaschine 1 befestigt. Zum Anklappen des Auslegers 2 an die Baumaschine 1 (parallel zur Fahrtrichtung X) ist eine erste lotrechte Schwenkachse 21 zur schwenkbaren Befestigung der Auslegerbefestigungsplatte 22 an der Befestigungsplattenbasis 12 vorgesehen.

An der Auslegerbefestigungsplatte 22 sitzt der Ausleger 2, beispielsweise horizontal ausgerichtet, jedoch im Winkel von 45° zur Fahrtrichtung X der Baumaschine 1 schräg seitlich nach vorn gerichtet. Von der Auslegerbefestigungsplatte 22 aus gesehen beginnt der Ausleger 2 mit einer Parallelverstellung 3, die in Form eines Parallelogramms angeordnete Schenkel 34 aufweist, wobei in einer Diagonalen ein erster Hydraulikzylinder 31 zur Höhenverstellung des abwärtigen Endes der Parallelverstellung 3 mit seiner Flanschplatte 33 ausgebildet ist.

Wie in Fig. 1 dargestellt, ist an der Flanschplatte 33 über eine zweite lotrechte Schwenkachse 32 ein Flanschplattenanschluss 43 so angelenkt, dass der am Flanschplattenanschluss 43 weiter anschließende Auslegerarm 20 für den Transport oder Nichtgebrauch des Seitenauslegers um den Unterwagen 10 der Baumaschine 1 herumgeschwenkt werden kann (Transportstellung).

Der Auslegerarm 20 besteht in Verlängerung des Flanschplattenanschlusses 43 aus einem teleskopierbaren Abschnitt 4 mit einem Außenrohr 41 und einem darin teleskopierbar geführten Innenrohr 42. Zum Auseinanderschieben des teleskopierbaren Abschnitts ist im Innenrohr 42 ein zweiter Hydraulikzylinder 46 vorgesehen. Ferner ist in Fig. 1 in der Seitenansicht erkennbar, dass nahe am Flanschplattenanschluss 43 eine horizontale Schwenkachse 45 vorgesehen ist, mit der der teleskopierbare Abschnitt 4 des Auslegerarms 20 nach oben oder unten schwenkbar ausgebildet ist. Zum Betätigen ist zwischen dem Flanschplattenanschluss 43 und dem teleskopierbaren Abschnitt 4 auf dem Außenrohr 41 ein vierter Hydraulikzylinder 44 vorgesehen.

Am distalen Ende des teleskopierbaren Abschnitts 4 ist eine Schnellkupplungsplatte 5 über eine dritte lotrechte Schwenkachse 53 mittels an der Schnellkupplungsplatte 5 vorstehendem Betätigungshebel 51 über einen dritten Hydraulikzylinder 52 schwenkbar angeordnet. Bevorzugt kann dabei die Schnellkupplungsplatte 5 um einen durch den Anstellwinkel des Betätigungshebels 51 bewirkten Totpunkt um 90° nach links und 90° nach rechts verschwenkt werden. Die Schnellkupplungsplatte 5 bzw. das daran angesetzte, hier nicht dargestellte Anbaugerät wird zur Überwindung des Totpunktes manuell darüber bzw. durch geschickte Ansteuerung des dritten Hydraulikzylinders 52 und Bewegungsbeharrung über diesen Totpunkt fernbetätigt hinwegbewegt.

Der Ausleger 2 wird über elektrische und hydraulische Versorgungsleitungen von der Baumaschine 1 versorgt. Bevorzugt kann dafür der Durchtrieb am Unterwagen 10 entsprechend geändert werden. Die Hydraulikleitungen sowie auch die elektrischen Leitungen können dann im Ausleger 2 bis zur Schnellkupplungsplatte 5 verlängert werden, sodass dort die erforderliche elektrische und/oder hydraulische Versorgung eines entsprechenden Anbaugerätes sichergestellt ist.

Falls nicht ausreichend Steuerkanäle und/oder einzeln ansteuerbare Hydraulikschläuche vorliegen, kann die Steuerung auch per gesonderter Fernbedienung, bevorzugt per Funk erfolgen. Somit können eine Vielzahl von Zusatzfunktionen zur Steuerung der Hydraulikzylinder 31, 44, 46, 52 über diese gesonderte Fernsteuerung angesteuert werden. Darüberhinaus ist noch eine hydraulische und elektrische Versorgung des jeweilig an der Schnellkupplungsplatte 5 befestigten Anbaugerätes möglich und steuerbar.

Geeignete Anbaugeräte sind beispielsweise Planierschild, Grabenfräse, Asphalteinbaubohle, Verdichterrad oder eine Asphaltfräse. Selbstverständlich sind auch andere geeignete Anbaugeräte an der Schnellkupplungsplatte 5 montierbar. Besonders bevorzugt ist die Montage eines Planieranbaugerätes gemäß paralleler Gebrauchsmusteranmeldung des Erfinders mit gleichem Zeitrang.

Zur Versteifung des Auslegers 2 ist, wie in Fig. 2 in der Draufsicht dargestellt, eine Verstärkungsstrebe 6 zwischen einem Anlenkpunkt 61 am Unterwagen 10 nahe der hinteren Laufrolle 14 des Kettenlaufwerks 11 und einem Anlenkpunkt 62 am Auslegerarm 20 vorgesehen, der durch die dreieckige Abstützung eine deutliche Versteifung des seitlichen Auslegers 2 ermöglicht.

Eine kettengeführte Baumaschine 1 mit dem erfindungsgemäßen Seitenausleger 2 zeichnet sich dabei insbesondere durch die hohe Festigkeit und damit die wirksame Übertragung von am Anbaugerät wirkenden Kräften direkt auf das kettengeführte Fahrwerk der Baumaschine 1 aus, womit im Wesentlichen Drehmomente auf die Baumaschine 1 wirken, die ein Gieren (Bewegen um die senkrechte Fahrzeugachse) bewirken, dem durch das Kettenlaufwerk leicht gegengesteuert werden kann. Für den Transport des Fahrzeugs zu neuen Baustellen bzw. beim Verwenden der Baumaschine ohne Nutzung des Seitenauslegers, kann dieser durch die vorgesehenen ersten Schwenkachse 21 und zweiten Schwenkachse 32 so um den Unterwagen 10 herangeschwenkt werden, dass der angelegte Ausleger kaum beim sonstigen Gebrauch der Baumaschine stört. Selbstverständlich kann der Ausleger auch komplett von der Baumaschine an der Schnittstelle Befestigungsplattenbasis 12 mit der Befestigungsplatte 22 abgenommen werden.

### Bezugszeichenliste

- 1: Baumaschine
- 10: Unterwagen
- 11: Kettenlaufwerk
- 12: Befestigungsplattenbasis
- 13: vordere Laufrolle
- 14: hintere Laufrolle

- 2: Ausleger
- 20: Auslegerarm
- 21: erste lotrechte Schwenkachse
- 22: Auslegerbefestigungsplatte

- 3: Parallelverstellung
- 31: erster Hydraulikzylinder
- 32: zweite lotrechte Schwenkachse
- 33: Flanschplatte
- 34: parallelogrammförmige Schenkel

- 4: teleskopierbarer Abschnitt
- 41: Außenrohr
- 42: Innenrohr
- 43: Flanschplattenanschluss
- 44: vierter Hydraulikzylinder
- 45: horizontale Schwenkachse
- 46: zweiter Hydraulikzylinder

- 5: Schnellkupplungsplatte
- 51: Betätigungshebel
- 52: dritter Hydraulikzylinder
- 53: dritte lotrechte Schwenkachse
- 6: Verstärkungsstrebe
- 61: Anlenkpunkt Unterwagen
- 62: Anlenkpunkt Auslegerarm

- X: Fahrtrichtung

## Patentansprüche

1. Baumaschine (1) mit an einem Unterwagen (10) angeordnetem Kettenlaufwerk (11) und mit Ausleger (2), wobei der Ausleger (2) in Fahrtrichtung (X) der Baumaschine (1) seitlich absteht, **dadurch gekennzeichnet, dass** der Ausleger mit einem beweglichen Auslegerarm (20) ausgestattet ist und am Unterwagen (10) innerhalb des Kettenlaufwerks (11) zur Aufnahme von Lasten und Drehmomenten befestigt ist, wobei der Ausleger (2) mit einer Auslegerbefestigungsplatte (22) zur abnehmbaren Befestigung am Unterwagen (10) befestigt ist und der Ausleger (2) mit einer Schnellkupplungsplatte (5) am distalen Ende des Auslegerarms (20) zum Halten von Anbaugeräten ausgestattet ist.

2. Baumaschine nach Anspruch 1, **dadurch gekennzeichnet, dass** der Auslegerarm (20) einen teleskopierbaren Abschnitt (4) nahe der Schnellkupplungsplatte (5) aufweist.

3. Baumaschine nach Anspruch 1 oder 2, **dadurch gekennzeichnet, dass** die Auslegerbefestigungsplatte (22) zur abnehmbaren Befestigung am Unterwagen (10) innerhalb des Kettenlaufwerks (11) ein Wechselsystem aufweist.

4. Baumaschine nach Anspruch 1, 2 oder 3, **dadurch gekennzeichnet, dass** der Auslegerarm (20) eine Parallelverstellung (3) nahe der Auslegerbefestigungsplatte (22) aufweist.

5. Baumaschine nach einem der vorangehenden Ansprüche, **dadurch gekennzeichnet, dass** an der Auslegerbefestigungsplatte (22) eine erste lotrechte Schwenkachse (21) vorgesehen ist, um den Auslegerarm (20) parallel oder antiparallel zur Fahrtrichtung (X) an den Unterwagen (10) der kettengeführten Baumaschine (1) heranschwenken zu können.

6. Baumaschine nach einem der vorangehenden Ansprüche, **dadurch gekennzeichnet, dass** an der Schnellkupplungsplatte (5) eine dritte lotrechte Schwenkachse (53) vorgesehen ist, um die am Auslegerarm (20) befestigte Schnellkupplungsplatte (5) und somit ein daran angesetztes Anbaugerät schwenkbar auszubilden.

7. Baumaschine nach Anspruch 6, **dadurch gekennzeichnet, dass** zum Schwenken um die dritte lotrechte Schwenkachse (53) ein dritter Hydraulikzylinder (52) vorgesehen ist, wobei der Schwenkbereich 90° bis 270° , insbesondere ca. 180° beträgt.

8. Baumaschine nach Anspruch 6 oder 7, **dadurch gekennzeichnet, dass** als Anbaugeräte zum bedarfsweisen Befestigen an der Schnellkupplungsplatte (5) ein Planierschild, eine Grabenfräse, eine Asphalteinbaubohle, ein Verdichterrad oder ein Erosionsschutzstreifenbearbeiter vorgesehen sind.

9. Baumaschine nach einem der vorangehenden Ansprüche, **dadurch gekennzeichnet, dass** zwischen der Parallelverstellung (3) und dem teleskopierbaren Abschnitt (4) eine zweite lotrechte Schwenkachse (32) mit Flanschplatte (33) vorgesehen ist, um den teleskopierbaren Abschnitt (4) des Auslegerarms (20) in Fahrtrichtung (X) vor oder hinter dem Unterwagen (10) heranschwenken zu können.

10. Baumaschine nach Anspruch 9, **dadurch gekennzeichnet, dass** an der Flanschplatte (33) eine horizontale Schwenkachse (45) vorgesehen ist, um den teleskopierbaren Abschnitt (4) aufwärts und/oder abwärts kippen zu können.

11. Baumaschine nach einem der vorangehenden Ansprüche, **dadurch gekennzeichnet, dass** eine Verstärkungsstrebe (6) zwischen dem Unterwagen (10) und dem Auslegerarm (20) vorgesehen ist, die eine versteifende Abstützung des Auslegerarms (20) am Unterwagen (10) bildet.

## Claims

1. A construction machine (1) having caterpillar tracks (11), arranged on an undercarriage (10), and having a boom (2), wherein the boom (2) protrudes laterally in the travel direction (X) of the construction machine (1), **characterised in that** the boom is provided with a movable boom arm (20) and is secured to the undercarriage (10) within the caterpillar tracks (11) in order to receive loads and torques, wherein the boom (2) is secured to the undercarriage (10) with a boom securing plate (22) for detachable securing and the boom (2) is provided with a quick coupling plate (5) at the distal end of the boom arm (20) for holding attachments.

2. A construction machine according to claim 1, **characterised in that** the boom arm (20) has a telescopic portion (4) close to the quick coupling plate (5).

3. A construction machine according to claim 1 or 2, **characterised in that** the boom securing plate (22) for detachable securing to the undercarriage (10) within the caterpillar tracks (11) has a changing system.

4. A construction machine according to claim 1, 2 or 3, **characterised in that** the boom arm (20) has parallel adjustment means (3) close to the boom securing plate (22).

5. A construction machine according to any one of the preceding claims, **characterised in that** a first perpendicular pivot axis (21) is provided at the boom securing plate (22) in order to be able to pivot the boom arm (20) towards the undercarriage (10) of the track-mounted construction machine (1) in a manner parallel or antiparallel to the travel direction (X).

6. A construction machine according to any one of the preceding claims, **characterised in that** a third perpendicular pivot axis (53) is provided at the quick coupling plate (5) in order for the quick coupling plate (5), secured to the boom arm (20), and consequently an attachment attached thereto to be pivotable.

7. A construction machine according to claim 6, **characterised in that** a third hydraulic cylinder (52) is provided for pivoting about the third perpendicular pivot axis (53), wherein the pivot range is 90° to 270°, in particular approximately 180°.

8. A construction machine according to claim 6 or 7, **characterized in that** a bulldozer blade, a trench cutting machine, an asphalt screed, a compaction wheel or an erosion protection strip working device are provided as attachments for securing to the quick coupling plate (5) as required.

9. A construction machine according to any one of the preceding claims, **characterised in that** a second perpendicular pivot axis (32) with flange plate (33) is provided between the parallel adjustment means (3) and the telescopic portion (4) in order to be able to pivot the telescopic portion (4) of the boom arm (20) closer, in front of or behind the undercarriage (10) in travel direction (X).

10. A construction machine according to claim 9, **characterised in that** a horizontal pivot axis (45) is provided at the flange plate (33) in order to be able to tilt the telescopic portion (4) upwards and/or downwards.

11. A construction machine according to any one of the preceding claims, **characterised in that** a reinforcing strut (6) is provided between the undercarriage (10) and the boom arm (20) and forms reinforcing supporting for the boom arm (20) on the undercarriage (10).

## Revendications

1. Engin de chantier (1) muni d'un train à chenilles (11) disposé sur un châssis inférieur (10) et d'une flèche (2), laquelle flèche (2) saille latéralement, considéré dans la direction de déplacement (X) de l'engin de chantier (1), **caractérisé en ce que** la flèche est équipée d'un bras de flèche (20) mobile et est fixée au châssis inférieur (10) à l'intérieur du train à chenilles (11) pour recevoir des charges et des couples, la flèche (2) étant fixée avec une plaque de fixation de flèche (22) pour une fixation détachable sur le châssis inférieur (10) et la flèche (2) étant munie d'une plaque d'accouplement rapide (5) à l'extrémité distale du bras de flèche (20) pour tenir des outils portés.

2. Engin de chantier selon la revendication 1, **caractérisé en ce que** le bras de flèche (20) présente une section télescopique (4) à proximité de la plaque d'accouplement rapide (5).

3. Engin de chantier selon la revendication 1 ou 2, **caractérisé en ce que** la plaque de montage de flèche (22) présente un système de changement pour une fixation détachable sur le châssis inférieur (10) à l'intérieur du train à chenilles (11).

4. Engin de chantier selon la revendication 1, 2 ou 3, **caractérisé en ce que** le bras de flèche (20) présente un réglage parallèle (3) à proximité de la plaque de montage de flèche (22).

5. Engin de chantier selon l'une des revendications précédentes, **caractérisé en ce qu'**un premier axe de pivotement vertical (21) est prévu sur la plaque de montage de flèche (22) afin de pouvoir faire pivoter le bras de flèche (20) parallèlement ou antiparallèlement à la direction de déplacement (X) vers le châssis inférieur (10) de l'engin de chantier guidé par chaîne (1).

6. Engin de chantier selon l'une des revendications précédentes, **caractérisé en ce qu'**un troisième axe de pivotement vertical (53) est prévu sur la plaque d'accouplement rapide (5) afin de concevoir pivotante la plaque d'accouplement rapide (5) fixée au bras de flèche (20) et par la même un outil porté fixé dessus.

7. Engin de chantier selon la revendication 6, **caractérisé en ce qu'**un troisième vérin hydraulique (52) est prévu pour le pivotement autour du troisième axe de pivotement vertical (53), la plage de pivotement étant de 90° à 270°, en particulier d'environ 180°.

8. Engin de chantier selon la revendication 6 ou 7, **caractérisé en ce que** sont prévus en tant qu'outils portés destinés à être fixés à la plaque d'accouplement rapide (5) selon les besoins une lame niveleuse, une fraise à creuser les tranchées, une poutre lisseuse d'asphalte, une roue de compresseur ou un processeur de bandes de protection contre l'érosion.

9. Engin de chantier selon l'une des revendications précédentes, **caractérisé en ce qu'**un deuxième axe de pivotement (32) vertical muni d'une plaque de bride (33) est prévu entre le réglage parallèle (3) et la section télescopique (4) pour pouvoir faire pivoter la section télescopique (4) du bras de flèche (20) devant ou derrière, considéré dans la direction de déplacement (X), le châssis inférieur (10).

10. Engin de chantier selon la revendication 9, **caractérisée en ce qu'**un axe de pivotement horizontal (45) est prévu sur la plaque de bride (33) pour pouvoir incliner la section télescopique (4) vers le haut et/ou vers le bas.

11. Engin de chantier selon l'une des revendications précédentes, **caractérisé en ce qu'**une jambe de force de renfort (6) est prévue entre le châssis inférieur (10) et le bras de flèche (20), laquelle forme un support raidisseur du bras de flèche (20) sur le châssis inférieur (10).
